# EUROPÄISCHE PATENTSCHRIFT

(11) **EP 2 160 563 B1**
(45) Veröffentlichungstag und Bekanntmachung des Hinweises auf die Patenterteilung: **24.08.2011**
(21) Anmeldenummer: 08758793.7
(22) Anmeldetag: 28.05.2008
(51) Int. Cl.: F41A 23/24, F41F 1/08, F41H 9/06, F42B 5/155, F41A 17/08

(54) **WURFANLAGE MIT MAGAZIN**
LAUNCHER WITH A MAGAZINE
LANCEUR DOTÉ D'UN MAGASIN

(30) Priorität: 26.06.2007 DE 102007029623
(43) Veröffentlichungstag der Anmeldung: 10.03.2010
(73) Patentinhaber: Rheinmetall Waffe Munition GmbH, 29345 Unterlüss (DE)
(72) Erfinder: RADCZINKSKY, Stefan, 04347 Leipzig (DE); BAUMANN, Berthold, 29345 Unterlüss (DE)
(74) Vertreter: Dietrich, Barbara
(86) Internationale Anmeldenummer: PCT/EP2008/004208
(87) Internationale Veröffentlichungsnummer: WO 2009/000380

(56) Entgegenhaltungen:
- EP-A- 1 617 163
- DE-A1- 2 750 776
- DE-A1- 3 705 700
- GB-A- 1 016 153
- US-A- 2 913 961

## Beschreibung

Die Erfindung betrifft eine Wurfanlage mit Magazin, die in Azimut einen großen Richtbereich aufweist und mit welcher auch Splittermunition sicher verschossen wird.

Die DE 37 05 700 A1 beschreibt eine Werfereinheit, die aus einer Mehrzahl von Modulen besteht. Die Module weisen einen kreisringförmigen Gründkörper und daran angebrachte, Schießbecher aufnehmende Abschussrohre auf. Die Module sind auf einer Welle aufgebracht und können um die Wellenlängsachse gedreht werden. Vorgesehen dabei ist, dass die Drehwelle gegenüber der Vertikalen eine geringe Anstellung besitzt. Die Module können über einen zusätzlichen Antrieb zudem um ihre horizontale Halterungswelle gedreht werden.

Eine Nebelwurfanlage für ein gepanzertes Fahrzeug offenbart die DE 43 38 650 C1. Die Höhenausrichtung der gesamten Werfereinheit erfolgt durch gezieltes Schwenken der Dachlukenklappe. In der Werfer- Einheit sind die einzelnen Wurfbecher derart gegeneinander höhen- und seitenversetzt angeordnet, dass bei einer gemeinsamen Schussaktivierung aller der Einheit angehörenden Wurfbecher ein Nebelfächer erzeugt wird.

Eine an einem Kampffahrzeug angebrachte Wurfanlage mit einer an der Außenseite des Fahrzeuges fest angeordneten Halterung betrifft die DE 100 08 198 A1. In dieser Halterung sind in Azimut verdrehbar mehrere Einheiten angeordnet, die jeweils einen in einen Becherträgerblock eingesetzten Wurfbecher aufweisen. Diese steht unter einem vorgegebenen, die Elevation der Wurfanlage bestimmenden spitzen Winkel zur Bodenoberfläche des Becherträgerblocks. Jeder Becherträgerblock ist fest im Rahmenteil angeordnet, das um eine senkrecht zur Bodenfläche des Becherträgerblocks stehenden Drehachse drehbar in der Halterung gelagert ist.

Aus der DE 27 50 776 A1, welche eine Wurfanlage gemäß dem oberbegriff des Anspruchs 1 offenbart, ist eine in Azimut richtbare Abschussvorrichtung bekannt. Die Abschussführung ist dabei in ständiger Rotationsbewegung um die vertikale Achse des Stators der Abschussvorrichtung antreibbar. Die Auslösevorrichtung besteht aus einem am Stator angeordneten, entsprechend dem gewünschten Auslösewinkel einstellbaren Auslösegeber und einem mit der Abschussführung rotierenden Auslöseempfänger. Der gerichtete Abschuss wird dann bewirkt, wenn sich die Abschussführung in der gewünschten Richtung befindet. Die Vorrichtung erlaubt eine gerichteten Schuss ohne Richten der gesamten Abschussführung. Die Abschussführungen werden ringförmig gemeinsam um die Rotationsachse gedreht. In einer Ausführungsform haben die Abschussführungen eine radiale Ausrichtung. Ein Höhenversatz wird dadurch erreicht, dass die Abschussführungen mit unterschiedlichem Höhenwinkel in dem rotierenden Ring angeordnet sind. Auch bei einer Mehrzahl von Auslösegebern werden diese (zeitlich) nacheinander aktiviert. Bei einer gleichzeitigen Aktivierung wird durch die elektrische / konstruktive Einbindung der Kontakte eine nacheinander erfolgende Auslösung realisiert.

Die DE 37 06 213 C2 beschäftigt sich mit Wurfbechern für Wurfkörper, bei denen das Abfeuern durch elektrische Zündung einer Treibladung erfolgt. Dabei ist ein elektrischer Kontakteinsatz in einem an der Außenseite des Wurfbechers fest angeordneten Rohransatzstück eingesetzt.

Aus der DE 10 2005 020 177 A1 ist eine Wurfanlage mit einer um die eigene Achse drehbaren Abschusstrommel bekannt. Die Wurfanlage dient dem Verbringen von Wurfkörpern, die sich in Abschussrohren befinden, die kreisförmig um eine Drehachse angeordnet sind. Dabei wird nur der Wurfkörper gezündet, welcher sich in einer Abschussposition befindet. Die Abschusstrommel ist bevorzugt als Wechselmagazin ausgeführt.

Die Erfindung stellt sich die Aufgabe, eine Wurfanlage mit einem großen Richtbereich aufzuzeigen, mit welcher auch Splittermunition sicher verschossen werden kann.

Gelöst wird die Aufgabe durch die Merkmale des Patentanspruchs 1. Vorteilhafte Ausführungen sind in den Unteransprüchen aufgeführt.

Der Erfindung liegt die Idee zugrunde, die Wurfbecher der Wurfanlage, welche trommelförmig um eine gemeinsame Drehachse ähnlich der DE 10 2005 020 177 A1 angeordnet sind, in einem vorgegeben bzw. vorgebbaren Elevationswinkel in der Trommel einzubinden, so dass mehrere Becher unter einem Winkel von ca. 30° bis 60° einen Richtbereich des Werfers von >350° bilden.

Die Zündspannung wird über einen Schleifringübertrager zu den Wurfbechern geleitet. Es sind gleichzeitig mehrere Wurfbecher zündbar.

Bevorzugt wird eine feste Einstellung des Elevationswinkels für die Becher. Dies reduziert den konstruktiven Aufwand. Insbesondere durch die Übertragung der Zündspannung über einen Schleifringübertrager ist es alternativ möglich die Becher so in die Trommel einzubinden, dass ein individueller Elevationswinkel einstellbar ist.

In einem vorgegebenen Winkelbereich, vorzugsweise < 10°, wird die Schleifringübertragung und damit der Zündkreis unterbrochen. Der gesicherte Zustand des Werfers wird außen erkannt, eine zusätzliche mechanische Verblockung, automatisiert oder manuell, behindert ein ungewolltes Entsichern des Werfers.

Die Trommel ist auswechselbar bzw. austauschbar, was den Werfer universeller macht, da unterschiedliche Wurfbecheranordnungen verwendet werden können, wenn der Elevationswinkel der Becher feststehend ist. Durch eine einfache Befestigung kann der Werfer individuell am Objekt oder Fahrzeug angebracht, der Anbringungsort auch geändert werden.

Der Vorteil dieser Konstruktion liegt u. a darin, dass die Schusskräfte keine Schussmomente auf den Antrieb erzeugen, dass nur ein kleiner Azimutantrieb erforderlich ist.

Anhand eines Ausführungsbeispiels mit Zeichnung soll die Erfindung näher erläutert werden. Es zeigt:
- Fig. 1: eine Wurfanlage mit acht Abschussbechern,
- Fig. 2: die Wurfanlage mit einem an der Trommelachse montierten Antrieb,
- Fig. 3: die demontierte Trommel mit einem Schleifring,
- Fig. 4: eine elektrisch betätigte Verriegelung für die Wurfanlage.

In Fig. 1 ist Wurf- bzw. Werferanlage 1 mit hier acht Abschussbechern 2 dargestellt. In den Abschussbechern 2 befinden sich Wurfkörper 3. Die Abschussbecher 2 bilden in verschiedenen fest eingestellten Elevationswinkeln eine Trommel 4. Diese ist um eine Trommeldrehachse R drehbar gelagert. Die Wirklinien der Abschussbecher 2 gehen direkt durch die Drehachse R. Die Konstruktion ist so ausgeführt, dass ein einfaches Auswechseln der Trommel 4 mit in den Elevationswinkeln anderes angeordneten Abschussbechern 2 möglich ist.

Fig. 2 zeigt einen in der Trommelachse montierten Antrieb 5. Der Antrieb ist fest mit dem Gehäuse 6 der Wurfanlage 1 verbunden. Über einen Befestigungsflansch 7 kann der Werfer 1 auf / an einem Fahrzeug bzw. zu schützenden Objekt (nicht näher dargestellt) montiert werden.

Das Abfeuersignal für die Wurfkörper 3 wird über einen Schleifringübertrager 11 auf den sich an der Trommel 4 befindlichen Schleifring 12 übertragen. Danach wird es von dem Schleifring 12 über eine Verkabelung 13 an die Kontakte 14 (Zündkontakte) geführt.

Fig. 3 zeigt die demontierte Trommel 4 mit dem Schleifring 12.

Zur Darstellung eines gesicherten Zustandes ist der Schleifring 12 in einem Winkelbereich < 10° der Trommel 4 unterbrochen. Der Zündkreis kann so durch Positionierung der Trommel 4 getrennt werden. Zur Erhöhung der Sicherheit kann die Trommel 4 des Weiteren über einen Bolzen mechanisch verriegelt werden. Diese Position stellt gleichzeitig eine Zurrung des Werfers 1 dar.

Fig. 4 zeigt eine elektrisch betätigte Verriegelung 9. Bei Ausfall des elektrischen Antriebes 5 kann über einen Notantrieb 10 der Werfer 1 entriegelt und gerichtet werden.

Die Position der Trommel 4 wird über einen Sensor 8 erfasst. Die Steuerung des Werfers 1 erfolgt über eine Leistungselektronik, die nicht weiter dargestellt ist. Die Zielzuweisung erfolgt herkömmlich, beispielsweise über eine vorhandene Zieleinrichtung.

## Patentansprüche

1. Wurfanlage (1) mit mehreren Abschussbechern (2) und darin befindlichen Wurfkörpern (3), die elektrisch gezündet werden, wobei
• die Abschussbecher (2) mit verschieden einstellbaren Elevationswinkeln in einer Trommel (4) um eine Trommeldrehachse (R) angebracht und um diese drehbar gelagert sind,
**dadurch gekennzeichnet, dass**
• das Abfeuersignal für die Wurfkörper (3) über einen Schleifringübertrager (11) auf einen an der Trommel (4) befindlichen Schleifring (12) übertragen und danach von dem Schleifring (12) über eine Verkabelung (13) an die Kontakte (14) geführt wird und
• der Zündkreis unterbrochen wird, wenn ein vorgegebener Winkelbereich der Trommel (4) überschritten wird.

2. Wurfanlage nach Anspruch 1, **dadurch gekennzeichnet, dass** die Wirklinien der Abschussbecher (2) direkt durch die Drehachse (R) gehen.

3. Wurfanlage nach Anspruch 1, **dadurch gekennzeichnet, dass** mehrere Becher (2) unter einem Winkel von 30° bis 60° einen Richtbereich des Werfers von > 350° bilden.

4. Wurfanlage nach einem der Ansprüche 1 bis 3, **dadurch gekennzeichnet, dass** mehrere Becher (2) gleichzeitig gezündet werden können.

5. Wurfanlage nach einem der Ansprüche 1 bis 4, **dadurch gekennzeichnet, dass** in der Trommelachse ein Antrieb (5) eingebunden ist, der fest mit dem Gehäuse (6) der Wurfanlage (1) verbunden ist.

6. Wurfanlage nach einem der Ansprüche 1 bis 5, **dadurch gekennzeichnet, dass** im gesicherten Zustand die Übertragung des Abfeuersignals unterbrochen ist.

7. Wurfanlage nach Anspruch 1, **dadurch gekennzeichnet, dass** der Schleifring (12) in einem Winkelbereich < 10° der Trommel (4) vom Schleifringübertrager (11) elektrisch getrennt wird.

8. Wurfanlage nach einem der Ansprüche 1 bis 7, **dadurch gekennzeichnet, dass** die Trommel (4) über einen Bolzen mechanisch verriegelt werden kann.

9. Wurfanlage nach einem der Ansprüche 1 bis 8, **dadurch gekennzeichnet, dass** eine elektrisch betätigte Verriegelung (9) eingebunden ist.

10. Wurfanlage nach einem der Ansprüche 1 bis 9, **dadurch gekennzeichnet, dass** bei Ausfall des elektrischen Antriebes (5) die Wurfanlage (1) über einen Notantrieb (10) entriegelt und gerichtet werden kann.

11. Wurfanlage nach einem der Ansprüche 1 bis 10, **dadurch gekennzeichnet, dass** mehrere Abschussbecher (2) gleichzeitig zündbar sind.

12. Wurfanlage nach einem der Ansprüche 1 bis 11, **dadurch gekennzeichnet, dass** die Trommel (4) als Wechseltrommel ausgeführt ist, wobei die Abschussbecher (2) je Trommel (4) unterschiedliche, fest eingestellte Elevationswinkel aufweisen können.

13. Wurfanlage nach einem der Ansprüche 1 bis 12, **dadurch gekennzeichnet, dass** diese über einen Befestigungsflansch (7) auf / an einem Objekt montiert werden kann.

## Claims

1. Launcher (1) having a plurality of launching cups (2) and projectiles (3) which are located therein and are fired electrically, wherein
• the launching cups (2) are fitted at different adjustable elevation angles in a drum (4) around a drum rotation axis (R), and are mounted such that they can rotate around said axis (R), **characterized in that**
• the firing signal for the projectiles (3) is transmitted via a slipring transmitter (11) to a slipring (12) which is located on the drum (4), and is then passed from the slipring (12) via wiring (13) to the contacts (14), and
• the firing circuit is interrupted when a predetermined angle range of the drum (4) is exceeded.

2. Launcher according to Claim 1, **characterized in that** the lines of action of the launching cups (2) pass directly through the rotation axis (R).

3. Launcher according to Claim 1, **characterized in that** a plurality of cups (2) form an aiming range for the launcher of > 350°, at an angle from 30° to 60°.

4. Launcher according to one of Claims 1 to 3, **characterized in that** a plurality of cups (2) can be fired at the same time.

5. Launcher according to one of Claims 1 to 4, **characterized in that** a drive (5) is included in the drum axis, and is firmly connected to the housing (6) of the launcher (1).

6. Launcher according to one of Claims 1 to 5, **characterized in that** the transmission of the firing signal is interrupted in the safe state.

7. Launcher according to Claim 1, **characterized in that** the slipring (12) is electrically isolated from the slipring transmitter (11) in an angle range of < 10° of the drum (4).

8. Launcher according to one of Claims 1 to 7, **characterized in that** the drum (4) can be mechanically interlocked via a bolt.

9. Launcher according to one of Claims 1 to 8, **characterized in that** an electrically operated interlock (9) is included.

10. Launcher according to one of Claims 1 to 9, **characterized in that**, if the electrical drive (5) fails, the launcher (1) can be unlocked and aimed via an emergency drive (10).

11. Launcher according to one of Claims 1 to 10, **characterized in that** a plurality of launching cups (2) can be fired at the same time.

12. Launcher according to one of Claims 1 to 11, **characterized in that** the drum (4) is in the form of a changing drum, wherein the launching cups (2) for each drum (4) may have different, permanently set elevation angles.

13. Launcher according to one of Claims 1 to 12, **characterized in that** said launcher can be mounted on/fitted to an object via an attachment flange (7).

## Revendications

1. Équipement de projection (1) comprenant plusieurs godets de lancement (2) dans lesquels se trouvent des projectiles (3) qui peuvent être allumés électriquement,
* les godets de lancement (2) étant montés avec différents angles d'élévation réglables dans un cylindre (4) autour d'un axe de rotation de cylindre (R) et logés de manière à pouvoir tourner autour de celui-ci,
**caractérisé en ce que**
* le signal de mise à feu pour les projectiles (3) est transmis par le biais d'un transmetteur d'anneau glissant (11) sur un anneau glissant (12) qui se trouve sur le cylindre (4) et ensuite acheminé de l'anneau glissant (12) aux contacts (14) par le biais d'un câblage (13) et
* le circuit d'allumage est interrompu lorsqu'une plage angulaire prédéfinie du cylindre (4) est dépassée.

2. Équipement de projection selon la revendication 1, **caractérisé en ce que** les lignes d'action des godets de lancement (2) passent directement à travers l'axe de rotation (R).

3. Équipement de projection selon la revendication 1, **caractérisé en ce que** plusieurs godets (2) sous un angle de 30° à 60° forment une plage de portée du lanceur > 350°.

4. Équipement de projection selon l'une des revendications 1 à 3, **caractérisé en ce que** plusieurs godets (2) peuvent être mis à feu simultanément.

5. Équipement de projection selon l'une des revendications 1 à 4, **caractérisé en ce que** dans l'axe du cylindre est intégré un mécanisme d'entraînement (5) qui est relié à demeure avec le boîtier (6) de l'équipement de projection (1).

6. Équipement de projection selon l'une des revendications 1 à 5, **caractérisé en ce qu'**à l'état sécurisé, la transmission du signal de mise à feu est interrompue.

7. Équipement de projection selon la revendication 1, **caractérisé en ce que** l'anneau glissant (12) est isolé électriquement du transmetteur d'anneau glissant (1-1) dans une plage angulaire < 10° du cylindre (4).

8. Équipement de projection selon l'une des revendications 1 à 7, **caractérisé en ce que** le cylindre (4) peut être verrouillé mécaniquement par le biais d'un goujon.

9. Équipement de projection selon l'une des revendications 1 à 8, **caractérisé en ce qu'**un verrouillage (9) à actionnement électrique est intégré.

10. Équipement de projection selon l'une des revendications 1 à 9, **caractérisé en ce qu'**en cas de panne du mécanisme d'entraînement électrique (5), l'équipement de projection (1) peut être déverrouillé et orienté par le biais d'un mécanisme d'entraînement de secours (10).

11. Équipement de projection selon l'une des revendications 1 à 10, **caractérisé en ce que** plusieurs godets de lancement (2) peuvent être mis à feu simultanément.

12. Équipement de projection selon l'une des revendications 1 à 11, **caractérisé en ce que** le cylindre (4) est réalisé sous la forme d'un cylindre interchangeable, les godets de lancement (2) pouvant présenter des angles d'élévation à réglage fixe différents en fonction du cylindre (4).

13. Équipement de projection selon l'une des revendications 1 à 12, **caractérisé en ce que** celui-ci peut être monté sur / contre un objet par le biais d'une bride de fixation (7).
